# FASCICULE DE BREVET EUROPEEN

(11) **EP 0 198 987 B1**
(45) Date de publication et mention de la délivrance du brevet: **17.05.1989**
(21) Numéro de dépôt: 85402556.6
(22) Date de dépôt: 19.12.1985
(51) Int. Cl.: B65B 55/02

(54) **Unité de production adaptable pour céréales crues hydratées et conditionnées et riz en particulier**
Herstellungseinheit für rohe hydrierte und konditionierte Zerealien, insbesondere Reis
Production unit for raw hydrated and treated cereals, especially rice

(30) Priorité: 21.12.1984 FR 8419615
(43) Date de publication de la demande: 29.10.1986
(73) Titulaire: Cohen, Albert, F-92000 Clichy (FR)
(72) Inventeur: Cohen, Albert, F-92000 Clichy (FR)

(56) Documents cités:
- FR-A- 1 592 063
- FR-A- 2 172 749
- US-A- 2 639 991

## Description

La présente invention concerne le domaine des céréales et s'applique au cas particulier des céréales présentées à la consommation à l'état cru humide.

On connait bien depuis très longtemps de nombreuses méthodes de préparation de céréales à l'état humide notamment par appértisation où l'on conduit conjointement la cuisson et la stérilisation du produit le plus souvent d'ailleurs dans des conserveries conventionnelles.

Tout ceci est bien connu et ne concerne pas l'invention.

Celle-ci se caractérise par un processus particulier de préparation de céréales graminées et riz en particulier à l'état cru humide et qui permet d'en réduire le temps de cuisson.

Ce processus a été décrit dans la demande de brevet français N_{°} 82 20697 (2 537 404) du 10 décembre 1982 déposé au nom du Docteur Albert CO-HEN.

Selon ce procédé,la préparation consiste essentiellement à hydrolyser la couche superficielle externe des grains préalablement rendus stériles puis à disposer le produit humide stérile ainsi obtenu sous emballage stérile scellé puis à laisser se poursuivre ainsi l'hydratation dans l'emballage même sans chauffage complémentaire.

Une telle méthode de préparation qui est apparue nouvelle en elle-même,nécessite des moyens de mise en oeuvre qui lui sont particuliers.

Parmi ces moyens, la présente invention propose une unité de production adaptable selon la revendication 1 qui inclu le sens de mobilité.

On sait en effet que le traitement conventionnel des céréales tel que l'étuvage classique du riz préalablement à son séchage,s'effectue au sein d'usines de production capables de très grosses quantités distribuées sur les lieux de consommation par des moyens de transport appropriés.

Si de telles installation conviennent parfaitement aux céréales présentées à l'état sec,il n'en est pas de même dans le cas de l'application de l'invention présentement concernée où le produit final est proposé à l'état cru humide sous emballage hermétiquement scellé.

L'originalité d'un tel procédé rend en effet son application possible à partir d'unités plus petites éventuellement mobiles donc utilisables sur de nombreux sites envisageables tels que la rizerie par exemple ou encore le lieu de consommation qui peut être une ville un centre ou enfin un lieu de stockage qui peut être un port ou un entrepôt ou tout autre endroit convenable.

Bien que les éléments constitutifs de l'unité adaptable proposée dans la présente invention ne sont pas nouveaux en eux-même, il va découler de la description ci-aprés que leur agencement fonctionnel est particulier et original et qu'il n'a jamais été proposé antérieurement,à la connaissance du demandeur.

L'invention va de toutes manières être bien comprise dans la suite du texte qui va donner,à l'appui des dessins annexés, une forme de réalisation caractéristique.

### Sur les dessins:

- la figure 1 montre,selon une vue en perspective,l'ensemble de l'unité adaptable,selon l'une des formes de l'invention.
- la figure 2 est un diagramme définissant l'état de stérilisation considéré dans la présente invention,
- la figure 3 est un diagramme rappelant les conditions de gélification de l'amidon.
- la figure 4 est un diagramme fonctionnel montrant un cycle complet de traitement par l'unité adaptable selon l'invention.

En premier lieu il doit être précisé que les céréales dites sèches,qui ne présentent pas un taux d'humidité généralement supérieur à 15% sont les seules à pouvoir être stérilisées au sens biologique du terme avant tout traitement ultérieur.

Ces céréales comportent en effet une proportion d'eau moyenne de: blé 13% , orge 14% , avoine 13,3% , mais 14% , seigle 13,4% riz 12,5% , sorgho 13% , sarrasin 14% ainsi que 13% pour les autres produits réagglomérés que sont les pâtes alimentaires par exemple.

La condition de stérilisation découle de très nombreux travaux de biologistes dont ceux de:

- AKERS M.J,KATHRYN M. KETRON et BR.THOMPSON (1982)
- ANGELELOTTI R, J.H MARYANSKI,T.F BUT-LER,J.T PEELER, CAMPBELL(1968)
- BALL C.O, (1928)
- BENTEGAC (1982)
- BRUCH,C.W (1974)
- BYERS T (1982)
- J.ECKBERG,W.FRIENBEN, IVR LEVINE (1978)
- FOX.K and I.J PFLUG(1968)
- L.GAIL,M.KLAVEHN (1982)
- GAUTHIER C.A,SMITH G.M (1978)
- R.HAJJAR et A.CUINE (1982)
- R.HAJJAR,X.JAMET,A.CUINE et J.P.DUCLOS (1982)
- NASA (1968)
- PATASHNIK (1953)
- PFLUG I.J (1973)
- PFLUG I.J and RG HOLCOMB (1977)
- PFLUG 1.J,SMITH G.M,SCHEYER M et P.A CHAPMAN (1976)
- PHEIL C.G,PFLUG I.J,R.C NICHOLAS and J.A.L AUGUSTIN (1967)
- J.H ROBERTSON,D.GLEASON and KIYOSHI TSUJI (1978)
- L.TAGLIAPIETRA (1982)
- TSUJI and S.J HARISSON (1978)
- TSUJI and J.A BACH , J.H ROBERTSON and B.J BRUCE (1978)
- J.VAN ASTEN et J.W DORPEMS (1982)
- WARDLE M.D,W.A BREWER and M.L PETER-SON (1971)
- WILKINSON R.L et R.A CAPUTO (1979)

Selon la synthèse des travaux de ces auteurs,la condition de stérilisation n'est obtenue stricto-sen- su que lorsque la charge à stériliser a été exposée à une température donnée en vapeur saturée pendant un temps minimal parfaitement déterminé. Ainsi,la durée d'exposition d'une charge poluée à 121,11 _{°} C qui est la température dite de référence en vapeur saturée et qui entraîne un effet stérilisant tel que la contamination de la charge est réduite de 90% ou bien que cette contamination décroît d'une puissance de 1 O,doit être comprise entre 0,5 et 2 minutes.

Cette durée appelée "temps de réduction décimal" a été déterminée,dans le domaine pharmaceutique qui est le plus rigoureaux, à 1 minute après avoir été établi sur BACILLUS STEREOTHERMOPHI-LUS qui est le germe le plus résistant à la chaleur humide.

La qualité de stérilisation des céréales dont il est fait état dans la présente demande est au niveau de ces contraintes ou en d'autres termes,lesdites céréales traitées doivent être telles que leur taux de contamination,qui peut être estimé à 10³ germes par unité au départ dans les conditions habituelles de stockage,doit être ramené par la stérilisation à moins de 10-6 germes par unité où l'on a alors une chance sur un milliard de rencontrer une unité non stérile dans la charge,ceci amenant donc 103+10-⁶ ou 9 minutes à 121,11 _{°}C.

A titre indicatif,les produits pharmaceutiques injectables présentent un taux de contamination inférieur à 10-⁹ germes par unité ce qui correspond à 10-12 ou 12 minutes à 121,11°C.

Ceci est explicité sur la figure 2 ou la courbe définit en A les critéres;soit de stérilisation (partie sup.-ST-. ) soit de simple décontamination (partie inf.-DE- . ) d'un produit exposé en vapeur saturée en fonction des températures et des temps d'exposition. Après les considérations de stérilisation ci-dessus exposées et qui impliquent une méthode d'auto- clavage,il doit être examiné les conditions de non gélification des produits amylacés ainsi traités.

On rappelle dans la thèse de VIRAKARTAKUSA-MA de la Visconsin University (dec.1981) reprenant des travaux antérieurs,que le seuil d'humidité permettant la gélification totale de l'amidon est d'environ 36 % et qu'en dessous de ce seuil,une gélification compléte est impossible.

Ceci est explicité sur les courbes selon figure 3 d'où il ressort quelques points caractéristiques de gélatinisation à 36% pour 50_{°}C(₌185')-60_{°}C(₌65')-70_{°}C(=15') et 90_{°}C(=_{7'}).

On peut donc autoclaver un produit amylacé en vue de son hydratation ultérieure dès l'instant ou le cumul de l'humidité initiale avec l'humidification éventuelle provoquée et la prise d'humidité résultant de l'autoclavage en vapeur humide,n'excéde pas 36 %.

Il doit être indiqué que l'humidification éventuelle provoquée préalablement à l'autoclavage a pour effet de rendre le produit plus hydropexique enfacili- tant l'hydratation ultérieure.

En reprenant les indications qui précédent,il peut donc être envisagé sans inconvénient une qualité de stérilisation atteignant 10-⁶ germes par unité en soumettant la charge pendant une durée de l'ordre de 12 min. en vapeur saturée pour un produit présentant un taux d'humidité résultant inférieur à 36%.

Pour ce faire,l'unité adaptable conforme à l'invention se présente sous la forme d'un conteneur parallélépipédique aux normes des transports et possédant essentiellement trois parties:
- une partie de stérilisation,
- une partie de conditionnement,
- une partie d'abaissement thermique et d'emballage.

La partie de stérilisation comporte selon la figure 1 un autoclave rep.2 de type horizontal à deux portes, un humidificateur de la charge à stériliser rep.1, un mécanisme d'enfournement automatique rep.3, un mécanisme de défournement automatique rep.4 et un silo d'approvisionnement rep.7 tandis qu'un mécanisme rep.13 assure l'élévation d'un chariot rep.10 dont il sera parlé ci-aprés.

La partie de conditionnement comporte selon cette même figure une conditionneuse automatique rep.5,un générateur d'eau stérile chaude rep.6 et une trémie tampon 14 pour le pesage et la distribution à la conditionneuse du produit stérile.

La partie d'abaissement thermique et d'emballage comporte essentiellement un chemin d'évacuation à contrôle thermique 8 du produit ensaché et un poste rep.9 de mise en carton des sachets. (non représenté)

L'ensemble est complété d'une chambre souple de décontamination 11 mise en légère surpression d'air stérile et il repose sur le socle rigide du conteneur 12 présentant,muni de ses panneaux, un parallélépi- péde au gabarit air-rail-route d'environ:longueur B 5,90 m, largeur A 2,30 m et hauteur C 2,20 m.Un dispositif annexe assure constamment la stérilité dans la chambre en sortie.

En suivant le processus de production du produit entre son entrée à l'état brut 20 dans le silo 7 et sa sortie sous emballage stérile 21 dans l'abaisseur thermique 8,on peut faire le cheminement ci-aprés.

En considérant l'application du procédé à du riz par example à travers une unité de traitement capable de 10 tonnes/jour pris à l'état sec,on part du silo 7 où un distributeur classique (non représenté) dispose une quantité donnée de riz brut dans le chariot 10 situé en position 10a par le mécanisme élévateur classique 13 ( également non représenté).

Dès après cette premiére opération,la charge est humidifiée par de l'eau potable à température ambiante à l'aide du dispositif 1 et ce dans des conditions et proportions déterminées par la nature du produit d'origine (riz cargo,blanchi,étuvé.....). L'hu- midificatiou pourrait être réalisée éventuellement en amont.

Le chariot après humidification est élevé en position 10b prêt à l'enfournement dans l'autoclave 2 munie de deux portes coulissantes alternativement en position ouverte ou fermée.

La raison de ce fonctionnement asynchrone est liée à l'ambiance stérile devant être conservée à l'intérieur de la chambre 11 ce qui est réalisé par le fait que l'une des deux portes 2a ou 2b est toujours fermée en empêchant la communication de la zone stérile avec l'extérieur.

Le chariot est ensuite amené dans l'autoclave 2 porte 2b ouverte, la porte 2a étant fermée,à l'aide du mécanisme d'enfournement 3 où peut s'effectuer alors,aprés refermeture de la porte 2b,la séquence d'autoclavage proprement dite.

Cette séquence comporte des cycles automatiques pilotés par microprocesseur incluant les durées de prévide,de stérilisation de refroidissement et de décompression.

La suite de la séquence se poursuit ensuite par une série d'opérations comportant l'ouverture de la porte de sortie 2a,la porte d'entrée 2b restant fermée,puis à l'aide du dispositif de désenfournement 4 le chariot est amené en position 10 c ou il est vidé de son contenu stérile dans une trémie tampon 14 dont la disposition permet l'alimentation du couloir 16 de l'ensacheuse 5.

Le riz sorti stérile de l'autoclave est maitenu en l'état par la chambre 11 qui peut être souple par utilisation de matiére plastique en feuilles de surcroît transparentes.

L'ensacheuse dont il est fait état peut être,non exclusivement d'ailleurs,du genre à conformation de barquettes ce qui fait que dans ce cas,une feuille 15 prédisposée en rouleau passe dans un conformateur thermique 22 qui présente lesdites barquettes formées en multirangs dans le couloir 16.

L'opération de remplissage des barquettes s'effectue par une distribution dosée et/ou pesée de riz depuis la trémie 14 à l'aide d'un distributeur connu.(non représenté.)

Le mouvement étant continu,les barquettes remplies se présentent ensuite au poste d'hydratation ou un système de jutage 17 délivre la quantité d'eau stérile nécessaire dans chaque barquette à partir du générateur d'eau stérile chaude 6.

La fin de la séquence est réalisée par l'opération de scelllement de la barquette dans un poste de thermosoudage 18 à partir d'une feuille plastique délivrée par le rouleau 19.

Le produit stérile sous barquette étanche 21 est enfin repris par un abaisseur thermique 8 qui réalise la loi de refroidissement en fonction de la nature du produit traité

Les barquettes 21 sont ensuite encartonnées par une machine classique 9 bien connue. (non représentée.)

On voit donc que par application du traitement résultant de l'unité conforme à l'invention,le produit brut 20 stocké à l'état sec va se trouver conditionné à l'état stérile cru hydraté en doses rations prêtes à être livrées à la consommation, telles que les barquettes 21 dans le présent exemple.

Il a pu ainsi être démontré que de telles doses rations pouvaient être dégustées après une cuisson de l'ordre de 3 à 4 minutes versées dans un récipient après ajout d'environ 20 à 30% d'eau froide ou encore après 1 minute environ tel quel dans un four à micro ondes avec l'emballage.

Il doit être noté qu si le produit consommable contenu dans l'emballage 21 est totalement stérile au sens biologique et que si sa conservation sous emballage hermétique peut ainsi être de très longue durée égalant au moins la durée des conserves alimentaires habituelles (1),le produit d'origine peut supporter une polution importante telle que de type sporulée ou encore des moisissures du genre toxi- noses fongicides à pénicilium islandicum producteurs de lutéoskyrine particuliérement développé sur le riz.

Les trois parties essentielles constituant l'unité adaptable selon l'invention et qui comprennent la partie de stérilisation,la partie de conditionnement et une partie d'abaissement thermique et d'emballage incluent des éléments particuliers dont le fonctionnement va maintenant être décrit plus en détails.

Ainsi la phase d'autoclavage du produit se situe dans 1 translation d'un chariot 10 d'une position de remplissage vers une position de déchargement.

Ce chariot d'une contenance approximative de 180 litres doit donc être présenté après déplacement vertical devant l'ouverture de l'autoclave 2 puis doit ressortir pour être présenté au dessus de la trémie 14.

### (1) Conforme au décret du 10 février 1955.

Ceci s'effectue grâce au fait que ledit chariot est muni de roulettes 23 s'engageant sur deux rails 24a,24b paralléles se prolongeant hors de l'autoclave de part et d'autre et qui sont rompus au droit des portes.

Les deux dispositifs de défournement et d'enfournement 3 et 4 du chariot peuvent être des vérins té- léscopiques munis en leurs extrémités de ventouses pneumatiques souples 25 et 26 adhérentes à la paroi lisse du chariot 10 .Par ailleurs, le déclenchement des cycles de mise en mouvement des vérins et de mise en pression/dépression des ventouses est effectué automatiquement par programmation.

L'humidification initiale est produite par une rampe 1 de pulvérisation d'eau potable dont la quantité est réglée par électrovannes. La partie finale d'emballage est conventionnelle de même que la distribution dosée de produit à partir de la trémie 14.

L'hydratation s'effectue à partir des distributeurs 17 commandés par électrovannes et l'eau d'hydratation est rendue stérile par un dispositif de filtration connu et elle est chauffée électriquement, ou par tout autres moyens appropriés.

Enfin des arrivées d'eau 27 et d'électricité 28 sont prévues pour l'alimentation générale de l'ensemble de même qu'un surpresseur électrique à cartouches maintient une surpression d'air stérile dans la chambre 11.(rep 29) et qu'un tableau(41) permets le contrôle de l'installation.

D'un point de vue de la production explicitée à l'aide du diagramme selon la figure 4,l'ensemble adaptable conforme à l'invention propose le traitement de 10 T/jour de séréales séches.

On se propose donc de traiter 10 T/j sur 20 H soit 0,5 T/H de produit tel que du riz par exemple ou encore 170 Kg de produit sec toutes les 20 Minutes correspondant aux trois cyles par heures prévus par l'unité selon l'invention.

La charge est disposée dans le chariot 10 à l'instant du rep 30 et après un temps déterminé, elle présente donc une humidification provoquée donnée .II est à noter qu'environ 15% d'eau sont déja contenus(rep 33) dans le produit commercialement considéré à l'état sec. L'humidification peut éventuellement être effectuée en amont dans le silo par exemple.

La phase de stérilisation proprement dite peut s'effectuer pendant environ 13 minutes(rep 34) ce qui donne,en référence au diagramme selon figure 2 et pour une température de 123_{°}C par ex.en vapeur saturée,un point caractéristique (rep 40) situé au dessus de la courbe de référence de stérilisation.

Le produit stérile est déchargé ensuite dans la trémie de stockage (rep 35) d'où il est dosé et conditionné mais non encore hydraté. Cette hydratation s'effectue dose par dose(rep 37) en la laissant se poursuivre (rep 38) après que le scellement du conditionnement ait été effectué.

Parallélement et dès que le déchargement du chariot a été réalisé (rep 36),celui-ci effectue un retour (rep 39) vers le point initial de chargement(rep 30) en retraversant l'autoclave alors que l'une des deux portes restant fermée,protége l'ensemble de toute polution extérieure.

Les doses conditionnées subissent un abaissement thermique dont la durée est réglée en fonction du produit traité,cette durée n'étant pas incluse dans le cycle de traitement car s'effectuant après le conditionnement (rep 42) éventuellement au niveau de l'emballeuse rep.9 dans les cartons mêmes.

En reprennant les chiffres de production évoqués pour le riz précedemment,il peut être indiqué que le traitement de 170 Kg de riz pris à l'état commercial sec donne,par cycle de 20 minutes et après humidification stérilisation et hydratation,une quantité d'environ 1.200 Kg. par heure soit encore 24000 Kg/jour environ en 20 heures de fonctionnement ou encore approximativement 100.000 doses rations de 240 Grammes chacune en minimum de fonctionnement.

Il est précisé que l'eau d'hydratation doit être absorbée durantl'abaissement thermique.

L'unité dont il est fait présentement état peut éventuellement être fractionnée en sous-unités reconstituées in-situ pour des raisons notamment d'encombrement par exemple lié au transport.Dans ce même esprit,un accroissement envisagé de la capacité de production pourrait également conduire à fractionner les parties constitutives de telle sorte que l'unité ne contiendrait alors qu'une seule partie qui pourrait être celle de stérilisation par exemple.Dans ce dernier cas,des moyens connus de transfert du produit tel que par conduit stérile étanche par exemple,pourraient relier les parties entre-elles.

La présente description n'a été donnée que pour bien montrer comment l'invention peut être mise en oeuvre et il est évident à cet égard que toutes les adaptations ou modifications qui seraient faites dans son esprit resteraient dans son cadre lequel est défini dans les revendications qui suivent.

C'est ainsi que l'invention s'applique même si les systèmes d'enfournement et de défournement sont de conception différente, que la conditionneuse est de nature différente pour réaliser des sachets sacs ou autres récipients en lieu et place de barquettes ou que l'autoclave est éventuellement de type vertical avec transfert de charge adapté,dès l'instant où le produit ressort du traitement à l'état stérile cru hydraté dans son emballage hermétique.

Enfin le sas stérile de sortie (43) de la chambre (11) peut être constitué par passage des sachets hermétiquement scellés à travers une solution stérile appropriée ou une zone protégée parga stérile,rayonnement U.V ou autre de telle sorte que la stérilité de la chambre soit assurée même en cas d'arrêt provisoire de l'unité par exemple.

## Revendications

1 - / Unité de production adaptable,pour céréales crues hydratées et conditionnées et riz en particulier, comportant essentiellement trois parties à savoir la première de stérilisation la deuxième de conditionnement et la troisième d'abaissement thermique et d'emballage; ladite premiére partie comprenant un autoclave (2) de type horizontal à portes glissantes (2a,2b,) muni de rails (24a,24b,) émergeants et rompus au droit des portes,un silo de stockage (7) du produit brut (20), un chariot à roulettes (23),un dispositif d'enfournement et de défournement (3) du chariot traitant le produit brut,un humidificateur (1) et un élévateur (13) de chariot ; ladite deuxième par- tire comprenant une conditionneuse (5) avec ses dispositifs d'approvisionnement en feuilles plastiques (15-19) ,son conformateur thermique (22),son couloir d'alimentation (16), son poste de thermosoudage (18),une trémie de stockage (14) avec son dispositif de dosage,un dispositif d'enfournement et de défournement (4) du chariot traitant le produit stérile,un système de jutage d'eau stérile chaude (17) avec son générateur (6); ladite troisième partie comprenant un abaisseur thermique (8) évacuant le produit conditionné (21) en réalisant la loi de refroidissement adaptée au produit ainsi qu'une emballeuse (9); lesdites premiéres et deuxièmes parties étant de surcroît équipées d'une chambre étanche (11) dans laquelle un surpresseur (29) maintient une surpression d'air stérile par cartouches et tous ces éléments sont agencés de telle sorte que le produit brut est humidifié puis biologiquement stérilisé et enfin hydraté en vue d'être conditionné à l'état stérile sous emballage hermétiquement scellé avant de subir un abaissement thermique contrôlé, les opérations d'humidification et de stérilisation étant telles que le produit subit une humidification préalable à 36 % maximum définissant le point critique de gélification et l'opération d'hydratation est déterminée avec de l'eau stérile de telle sorte que l'eau de jutage soit totalement absorbée à la fin de l'hydratation.

2 - / Unité de production adaptable,pour céréales crues hydratées et conditionnées et riz en particulier selon la revendication 1, caractérisée en ce que la partie de stérilisation produit une qualité de stérilisation dite biologique du produit à traiter selon laquelle le taux de contamination est situé au dessus de la courbe (A) de stérilisation-décontamination faisant application du "taux de réduction décimal".

3 - / Unité de production adaptable,pour céréales crues hydratées et conditionnées et riz en particulier selon les revendications 1 et 2, caractérisée en ce que ladite unité est au gabarit (12) des conteneurs normalisés.

4 - / Unité de production adaptable,pour céréales crues hydratées et conditionnées et riz en particulier selon la revendication 1, caractérisée en ce que le dispositif d'enfournement et de défournement du chariot traitant le produit brut est un vérin télescopique (3) portant une ventouse souple (26) fonctionnant par dépression.

5 - / Unité de production adaptable,pour céréales crues hydratées et conditionnées et riz en particulier selon la revendication 1, caractérisée en ce que le dispositif d'enfournement et de défournement du chariot traitant le produit stérile est un vérin télescopique (4) portant une ventouse souple (25) fonctionnant par dépression.

6 - / Unité de production adaptable,pour céréales crues hydratées et conditionnées et riz en particulier selon la revendication 1, caractérisé en ce que le système de jutage (17) détermine la quantité d'eau stérile à délivrer par électrovannes commandées automatiquement.

7 - / Unité de production adaptable,pour céréales crues hydratéés et conditionnées et riz en particulier selon la revendication 1, caractérisée en ce qu'elle peut être fractionnée en sous-unités reconstituées in-situ.

8 - / Unité de production adaptable,pour céréales crues hydratées et conditionnées et riz en particulier selon la revendication 1, caractérisée en ce qu'elle peut ne comporter qu'une partie constitutive ou des moyens de transfert appropriés du produit tels que par conduit étanche stérile relient chaque parties reconstituant alors ladite unité.

9 - / Unité de production adaptable,pour céréales crues hydratées et conditionnées et riz en particulier selon les revendications 1 à 8,caractérisée en ce que toutes les opérations de chargement, d'humidification,de stérilisation, de transfert des charges, de pesage-dosage,d'emballage et d'abaissement thermique avec emballage sont automatiques,contrôlées et coordonnées entre-elles à partir d'un tableau de commande (41) à la disposition de l'opérateur.

10 - / Unité de production adaptable,pour céréales crues hydrâtées et conditionnées et riz en particulier selon la revendication 1, caractérisée en ce que la conditionneuse (5) avec ses dispositifs d'approvisionnement en feuilles plastiques (15-19) réalisent l'emballage hermétique stérile contenant le produit stérile cru hydraté (21) cuisant ultérieurement en un temps réduit.

11 - / Unité de production adaptable,pour céréales crues hydratées et conditionnées et riz en particulier selon la revendication 1, caractérisée en ce que la chambre (11) est munie d'un sas de sortie (43) des produits emballés qui peut être par passage dans une solution stérile ou une zône protégée par gaz stérile ou encore par rayonnement U.V.

12 - / Unité de production adapatable,pour céréales crues hydratées et conditonnées et riz en particulier selon la revendication 1, caractérisée en ce que l'abaissement thermique peut être effectué au niveau de l'emballeuse (9) dans les cartons mêmes par exemple.

## Patentansprüche

1. Anpassbare Produktionseinheit für rohe, hydratierte, und verpackte Halmfrüchte, und insbesondere Reis, sich auszeichnend dadurch, dass sie im wesentlichen aus drei Teilen besteht, das heisst, einer ersten, Sterilisierungseinheit, einer zweiten, Aufmachungseinheit, und einer dritten, zur Wärmesenkung und Verpackung. Diese erste Einheit umfasst einen Druckkocher (2) vom Horizontaltyp mit Gleittüren (2a, 2b), mit austretenden und vor den Türen unterbrochenen Schienen (24a, 24b), einem Lagersilo (7) für das Rohprodukt (20), einem Rollschlitten (23), einer Einschub- und Auszugsvorrichtung (3) des das Rohprodukt bearbeitenden Schlittens, einem Befeuchter (1) und Schlittenheber (13). Die zweite Einheit setzt sich zusammen aus einer Aufbereitungsvorrichtung (5) mit Plastikfolien-Versorgungsvorrichtungen (15-19), Plastik-Wärmeschrumpfvorrichtung (22), Beschickungsgang (16), Warmverschweissanlage (18) und Lagerbunker (14) mit Dosiervorrichtung, sowie Einschub- und Auszugsvorrichtung des das sterilisierte Produkt verarbeitenden Schlittens (4), einem Saftersystem mit sterilisiertem Warmwasser (17) und dessen Generator (6). Der dritte Teil ist versehen mit einem Wärmeabsenker (8) zur Abfuhr des aufbereiteten Produktes (21) durch dem Produkt angepasste Abkühlung, sowie einer Verpackungsmaschine (9). Ausserdem sind der erste und zweite Teil mit einer dichten Kammer (11) versehen, in der ein Drehkolben-Aufladegebläse (29) einen Überdruck steriler Luft durch Einsätze beibehält, und alle diese Einheiten sind so eingerichtet, dass das Rohprodukt befeuchtet, dann biologisch sterilisiert, und schliesslich hydratiert wird, um im sterilen Zustand unter hermetisch verschweisster Verpackung aufbereitet wird, bevor es einer kontrollierten Wärmeabsenkung, Befeuchtungsvorgängen und Sterilisation unterzogen wird, so dass das Produkt eine vorherige Befeuchtung von maximal 36% durchläuft, welche den kritischen Gelierungspunkt definiert, und der Befeuchtungsvorgang wird mit sterilem Wasser festgesetzt, so dass das Saftungswasser am Ende des Vorganges völlig absorbiert ist.

2. Anpassbare Produktionseinheit für rohe, hydratierte und verpackte Halmfrüchte, und insbesondere Reis, gemäss Anspruch 1, dadurch ausgezeichnet, dass der Sterilisierungsteil eine biologisch genannte Sterilisierungsqualität des zu bearbeitenden Produktes herstellt, gemäss derer der Verseuchungssatz unterhalb der Kurve (A) der Sterilisierung-Entseuchung liegt, unter Anwendung des "dezimalen Reduktionssatzes".

3. Anpassbare Produktionseinheit für rohe, hydratierte und verpackte Halmfrüchte, und insbesondere Reis, gemäss Ansprüchen 1 und 2, dadurch ausgezeichnet, dass die genannte Einheit im Normalmass (12) genormter Container liegt.

4. Anpassbare Produktionseinheit für rohe, hydratierte, und verpackte Halmfrüchte, und insbesondere Reis, gemäss Anspruch 1, ausgezeichnet dadurch, dass die Einschub- und Auszugsvorrichtung des das Rohprodukt bearbeitenden Schlittens ein Teleskopschubzylinder (4) ist, mit einem weichen Saugnapf (25) der durch Depression funktioniert.

5. Anpassbare Produktionseinheit für rohe, hydratierte, und verpackte Halmfrüchte, und insbesondere Reis, gemäss Anspruch 1, ausgezeichnet dadurch, dass die Einschub- und Auszugvorrichtung des das sterile Produkt verarbeitenden Schlittens ein Teleskopschubzylinder (4) ist, mit einem weichen, durch Depression funktionierenden, Saugnapf (25).

6. Anpassbare Produktionseinheit für rohe, hydratierte, und verpackte Halmfrüchte, und insbesondere Reis, gemäss Anspruch 1, ausgezeichnet dadurch, dass das Saftungssystem (17) die Menge zu liefernden sterilen Wassers über automatisch gesteuerte Magnetventile festsetzt.

7. Anpassbare Produktionseinheit für rohe, hydratierte, und verpackte Halmfrüchte, und insbesondere Reis, gemäss Anspruch 1, dadurch ausgezeichnet, dass sie in vor Ort wiederherstellbare Untereinheiten geteilt werden kann.

8. Anpassbare Produktionseinheit für rohe, hydratierte, und verpackte Halmfrüchte, und insbesondere Reis, gemäss Anspruch 1, dadurch ausgezeichnet, dass sie auch nur aus einer der Einheiten bestehen kann, und geeignete Fördermittel wie z.B. sterile, dichte Leitungen, alle die Bestandteile der genannten Einheit dann untereinander verbinden.

9. Anpassbare Produktionseinheit für rohe, hydratierte, und verpackte Halmfrüchte, und insbesondere Reis, gemäss Anspruch 1 bis 8, dadurch ausgezeichnet, dass alle Vorgänge der Beschickung, Befeuchtung, Sterilisierung, Lastentransfer, Wägen und Dosieren, Verpackung und Temperaturabsenkung mit Verpackung, automatisch, kontrolliert und untereinander koordiniert sind durch eine Schalttafel (41) zur Verfügung des Bedieners.

10. Anpassbare Produktionseinheit für rohe, hydratierte, und verpackte Halmfrüchte, und insbesondere Reis, gemäss Anspruch 1, dadurch ausgezeichnet, dass die Aufbereitungsvorrichtung (5) mit ihren Versorgungsvorrichtungen in Plastikfolie (15-19) die hermetische und sterile Verpackung die das sterile, rohe und feuchte Produkt (21) enthält, realisiert, das später in verringerter Zeit kocht.

11. Anpassbare Produktionseinheit für rohe, hydratierte, und verpackte Halmfrüchte, und insbesondere Reis, gemäss Anspruch 1, dadurch ausgezeichnet, dass die Kammer (11) mit einer Ausgangsschleuse (43) für die verpackten Produkte versehen ist, die einen Durchlauf steriler Lösung, oder mit sterilem Gas geschützter Zone, oder UV-Bestrahlung umfassen kann.

12. Anpassbare Produktionseinheit für rohe, hydratierte, und verpackte Halmfrüchte, und insbesondere Reis, gemäss Anspruch 1, dadurch ausgezeichnet, dass die Wärmesenkung bei der Verpackungsmaschine (9) z.B. schon in den Kartons vorgenommen werden kann.

## Claims

1. Production unit adaptable for hydrated and conditioned raw cereals and rice in particular, characterized in that it consists essentially of three parts, namely the first sterilization part, the second conditioning part and the third cooling and packing part; said first part comprising a horizontal type autoclave (2) with sliding doors (2a, 2b) equipped with rails (24a, 24b), emergent and interrupted at the doors, a storage silo (7) for the raw product (20), a roller carriage (23), a device for charging into and discharging from the autoclave the carriage processing the raw product, a humidifier (1) and a carriage raising device (13); said second part comprising a conditioning unit (5) together with its plastic sheet feeding device (15-19), its thermal conforming unit (22), its supply chute (16), its heatweld- ing station (18), a storage hopper (14) together with its metering device, a device (4) for charging into and discharging from the autoclave the carriage processing the sterile product, a system for wetting with hot sterile water (17) together with its generator (6); said third part comprising a cooling unit (8) evacuating the conditioned product (21), implementing the cooling law adapted to the product, together with a packing unit (9); first and second parts also being equipped with a hermetic chamber (11) in which a pressure booster (29) maintains an overpressure of sterile air by means of cartridges, all these elements being arranged and fitted out in such a way that the product is humidified and then biologically sterilized, and lastly hydrated for conditioning in the sterile state in hermetically sealed packing before undergoing controlled cooling, with the humidification and sterilization operations so arranged that the product is subjected to prior humidification to a maximum of 36%, defining the critical gelling point, and with the hydration operation determined with sterile water so that the wetting water is fully absorbed on completion of hydration.

2. Adaptable production unit for hydrated and conditioned raw cereals and in particular rice, in accordance with claim 1, characterized in that the sterilization part gives rise to socalled "biological" sterilization quality of the product to be processed, whereby the level of contamination lies below the sterilization-decontamination curve (A) in application of the "decimal reduction ratio".

3. Adaptable production unit for hydrated and conditioned raw cereals and in particular rice, in accordance with claims 1 and 2, characterized in that the unit is constructed in compliance with the gauge (12) of standard containers.

4. Adaptable production unit for hydrated and conditioned raw cerelas and in particular rice, in accordance with claim 1, characterized in that the device for charging into and discharging from the autoclave the carriage processing the raw product is a telescopic cylinder (3) carrying a flexible suction device (26) operating by pressure reduction.

5. Adaptable production unit for hydrated and conditioned raw cereals and in particular rice, in accordance with claim 1, characterized in that the device for charging into and discharging from the autoclave the carriage processing the sterile product is a telescopic cylinder (4) carrying a flexible suction device (25) operating by pressure reduction.

6. Adaptable production unit for hydrated and conditioned raw cereals and in particular rice, in accordance with claim 1, characterized in that the wetting system (17) determines the quantity of sterile water to be delivered by automatically actuated solenoid valves.

7. Adaptable production unit for hydrated and conditioned raw cereals and in particular rice, in accordance with claim 1, characterized in that it can be broken down into sub-units reformed in-situ.

8. Adaptable production unit for hydrated and conditioned raw cerelas and in particular rice, in accordance with claim 1, characterized in that it may comprise only one constituent part or appropriate means for transferring the product in its then- present form via a hermetic sterile conduit joining together each of the parts, thus reforming said unit.

9. Adaptable production unit for hydrated and conditioned raw cereals and in particular rice, in accordance with claims 1 to 8, characterized in that all the charging, humidifying, sterilizing, charge transfer, weighing-metering, packing and cooling together with packaging take place automatically, controlled and coordinated from a control panel (41) made available to the operator.

10. Adaptable production unit for hydrated and conditioned raw cereals and in particular rice, in acordance with claim 1, characterized in that the conditioning unit (5) with its plastic sheet feeding devices (15-19) bring about sterile hermetic packing containing the hydrated crude sterile product, allowing subsequent accelerated cooking of the product contained.

11. Adaptable production unit for hydrated and conditioned raw cereals and in particular rice, in accordance with claim 1, characterized in that chamber (11) is fitted with an exit lock (43) of the products packed and can be protected by sterile gas or by ultra-violet radiation by passing said product through a sterile solution or protected zone.

12. Adaptable production unit for hydrated and conditioned raw cereals and in particular rice, in accordance with claim 1, characterized in that cooling can be brought about at the packing unit (9), for instance in the boxes themselves.
